# EUROPÄISCHE PATENTSCHRIFT

(11) **EP 0 535 318 B1**
(45) Veröffentlichungstag und Bekanntmachung des Hinweises auf die Patenterteilung: **17.05.1995**
(21) Anmeldenummer: 92112390.7
(22) Anmeldetag: 20.07.1992
(51) Int. Cl.: B65H 29/40

(54) **Auslageeinrichtung in dem Falzapparat einer Rotationsdruckmaschine**
Delivery device in the folder of a rotary printing machine
Dispositif de sortie dans la plieuse d'une rotative

(30) Priorität: 12.08.1991 US 743994
(43) Veröffentlichungstag der Anmeldung: 07.04.1993
(73) Patentinhaber: Heidelberger Druckmaschinen Aktiengesellschaft, D-69115 Heidelberg (DE)
(72) Erfinder: Belanger, Roger R., Dover, NH 03820 (US); Mack, Richard B., W-6900 Heidelberg (DE); Novick, Michael A., New Durham NH (US)
(74) Vertreter: Stoltenberg, Heinz-Herbert Baldo

(56) Entgegenhaltungen:
- EP-A- 0 509 210
- US-A- 4 522 387

## Beschreibung

Die Erfindung betrifft eine Auslageeinrichtung in dem Falzapparat einer Rotationsdruckmaschine.

Im allgemeinen werden die Falzexemplare, die in dem Falzapparat einer Rotationsdruckmaschine hergestellt werden, durch aufwendige und komplexe Verlangsamungseinrichtungen abgebremst.

Aus der DE-OS 38 27 701 sind beispielsweise Blasluftdüsen bekannt, mit deren Hilfe die Falzexemplare an die Schaufelblattflächen gedrückt werden, um die Reibung und damit die Abbremsung zu erhöhen.
Aus der US-PS 4,522,387 ist eine Schaufelradeinrichtung bekannt, in welcher eine spezielle Anordnung mehrerer auf einer gemeinsamen Welle befestigter Schaufelräder verwirklicht ist. Die Drehlage der einzelnen Schaufelräder zueinander auf der gemeinsamen Welle ist von Schaufelrad zu Schaufelrad verschieden. Zudem sind die spiralförmigen Schlitze ihrer Länge nach versetzt zueinander angeordnet.

Der Nachteil einer solchen Ausführung ist darin zu sehen, daß die transportierten Gegenstände mit hoher Geschwindigkeit auf den Schaufeltaschenboden auftreffen. Dadurch werden die vorlaufenden Enden der transportierten Gegenstände stark deformiert, eventuell sogar verkratzt, was zu Reklamationen seitens der Kunden führen kann.

Ferner ist eine Handhabung von Gegenständen aus sehr dünnem und leichtem Papier äußerst diffizil. Laufen aus mehreren Seiten bestehende Gegenstände in die Schaufelräder ein, so kommt es wegen der starken Krümmung der Schaufelradtaschen zwangsläufig zur Bildung von Eselsohren an Falzexemplaren, da die Einlaufbereiche sehr eng bemessen sind.

Zudem erfolgt die Abbremsung der Gegenstände nur auf einer Seite der Schlitze, die gegenüberliegende Seite der Schlitze bleibt ungenutzt. Auch durch eine die Falzprodukte umgebende Grenzschicht von Luft ist der Abbau kinetischer Energie durch Reibung sehr begrenzt.

Aus EP-A-0 509 210 (Stand der Technik gemäß Artikel 54(3) EPÜ) ist eine Auslageeinrichtung mit einem Schaufelrad, welches aus einzelnen Schaufelblättern besteht, zwischen denen Schaufelradtaschen zur Aufnahme eintretender Falzexemplare gebildet sind, und die Vorlaufkante eines hinteren Schaufelblattes - bezogen auf ein eintretendes Falzexemplar - ein erstes Profil, die Nachlaufkante eines vorderen Schaufelblattes - bezogen auf ein eintretendes Falzexemplar - ein zweites Profil aufweist, bekannt. Der Schaufelradausleger weist formatabhängig einstellbare Falzproduktführungen auf. Der dort beschriebene Schaufelradausleger umfaßt Schaufeltaschen, die einen trichterförmigen Einlaufbereich umfassen, der sich in Richtung auf die Rotationsachse des Schaufelrades verengt. Der trichterförmige Einlaufbereich wird durch eine mit einer Kontur versehene Kante eines Schaufelblattes begrenzt.

Ausgehend von den aufgeführten Nachteilen des Standes der Technik, ist es die Aufgabe der Erfindung, eine Auslageeinrichtung zu schaffen, welche die Nachteile der bekannten Einrichtungen überwindet und die Auslegegenauigkeit von Falzexemplaren verbessert.

Die Aufgabe wird durch die Merkmale des Patentanspruches 1 gelöst.

Der enorme Vorteil dieser Erfindung liegt darin, daß die Falzexemplare selbst bei höheren Geschwindigkeiten durch einfache Mittel am Schaufelrad abgebremst werden, ohne daß komplexe zusätzliche Einrichtungen erforderlich sind.
Aufgrund der Formgebung der jeweiligen Vorlauf- und Nachlaufkanten der einzelnen Schaufelblätter kann eine beträchtlich höhere Zerstreuung kinetischer Energie, i.e. Abbremsung erreicht werden. Außerdem ist es wichtig, daß das Falzprodukt gezwungen wird, durch einen Aufschlagwinkel beim Eintreten in die Schaufelradtasche so hinabzugleiten, daß sich entlang seiner Länge eine Krümmung formt. Die Falzprodukte erfahren eine schonende Behandlung und werden nicht abrupt, sondern stufenweise in der Schaufelradtasche abgebremst. Die Profilierung bietet den Vorteil, daß den Falzprodukten eine kontrollierte Verformung aufgeprägt werden kann, während diese die Schaufelradtaschen passieren. Es erfolgt eine schrittweise Abbremsung, wodurch ein schlagartiges Auftreffen der Falzprodukte auf dem Boden der Schaufeltaschen verhindert wird.

Eine weitere Ausgestaltung der Erfindung sieht vor, daß das Profil der Schaufelblätter an deren Vorlaufkante eine Auftreffstrecke aufweist und die aus Vorlaufkante und Nachlaufkante gebildete Schaufelradtasche in ihrem unteren Bereich in Richtung der Schaufelradnabe gekrümmt ist. In diesem Zusammenhang ist es vorteilhaft, daß sich die Auftreffstrecke auf einer Ebene mit dem Austritt der Falzprodukte aus einem Transportbändersystem befindet. Diese erlaubt bereits eine erste Abbremsung der Falzprodukte unmittelbar nach deren Eintritt.

In einer weiteren Ausgestaltung der Erfindung sind die Schaufelradtaschen mehrfach gekrümmt mäanderförmig ausgebildet. Der Vorteil dieser Ausgestaltung liegt in einem zusätzlich erzielbaren Aufschlag des Falzprodukts durch Alternieren der Vorlauf- bzw. der Nachlaufkanten der Schaufelblätter.

Eine andere erfindungsgemäße Variante sieht vor, daß die Schaufelradtaschen einen Einlaufbereich haben, und daß die Schaufelradtasche durch eine unstetig verlaufende Kontur an der Nachlaufkante eines Schaufelblattes eine Verengung aufweist. Dadurch erfolgt die Verlangsamung erst, nachdem das Falzprodukt vollständig von der Schaufelradtasche aufgenommen ist.

In Weiterführung des der Erfindung zugrundeliegenden Gedankens wird zwischen in die Schaufelradtasche eintretenden Falzprodukten und der Auftreffstrecke der Vorlaufkante der Schaufelblätter ein Winkel Ω₁ gebildet. Dieser Anstellwinkel Ω₁ sorgt dafür, daß das eintretende Falzprodukt sicher in die Schaufelradtasche einläuft.

Bei einer weiteren Ausführung des Erfindungsgegenstandes ist zwischen dem Ende der Auftreffstrecke und dem die Auftreffstrecke verlassenden Falzprodukt ein Winkel Ω₂ vorgesehen. Dadurch wird das verzögerte Falzprodukt auf die Nachlaufkante des die Schaufelradtasche begrenzenden Schaufelblatts geführt und somit eine weitere Wegstrecke zur schonenden Abbremsung benutzt.

In einer zusätzlichen Variante der Erfindung besteht zwischen der Vorderkante des Falzprodukts und einem Ausgabeabschnitt der ersten konkaven Ausnehmung ein Winkel »₁. Dadurch wird dem Falzexemplar eine weitere Verformung aufgezwungen, bei der kinetische Energie abgebaut wird.

Nach einer anderen Ausgestaltung des Erfindungsgegenstandes ist ein Winkel »₂ zwischen der Vorderkante des Falzprodukts und einem Ausgabeabschnitt der zweiten konkaven Ausnehmung vorgesehen. Hier ist von Vorteil, daß eine weitere Abbremsung des Falzprodukts während der Passage der zweiten konkaven Ausnehmung unmittelbar vor Erreichen des Schaufelradtaschenbodens erfolgt.

Der Effekt dieser Abbremsung wird zusätzlich dadurch unterstützt, daß die Krümmung der Schaufelradtasche in diesem Bereich stark ausgeprägt ist und dem Falzprodukt eine die Bewegungsenergie absorbierende Verformung aufgeprägt wird.

Schließlich ist eine Ausführungsform der Erfindung dadurch gekennzeichnet, daß die Länge der Schaufelradtaschen die der Falzprodukte übersteigt und das Falzprodukt mit seiner gesamten Länge in die Schaufelradtasche eintritt. Dies gewährleistet eine möglichst lange nutzbare Verzögerungsstrecke.

Es ist gleichzeitig ein Merkmal der vorliegenden Erfindung, daß die Vorlaufkante im Bereich der Auftreffstrecke und die Nachlaufkante im Bereich der Verzögerungsstrecke der ersten konkaven Aussparung und der zweiten konkaven Aussparung aus farbabstoßendem Material gebildet sind.

Weitere für die Erfindung als charakteristisch geltende Merkmale sind in den anhängenden Ansprüchen genannt.

Anhand der beigefügten, nachstehend beschriebenen Zeichnungen wird der Erfindungsgegenstand näher erläutert wie folgt:
- Fig. 1a und 1b: sind eine Seitenansicht und eine Vorderansicht eines erfindungsgemäßen Schaufelrads;
- Fig. 2a und 2b: sind Seitenansichten der Details der Profilierung von Nachlaufkanten der Schaufelradblätter;
- Fig. 3: ist eine vergrößerte Seitenansicht einer Schaufelradtasche mit Details der Profilierung; und
- Fig. 4a und 4b: sind Seitenansichten von Ausführungsvariationen für Schaufelradtaschenprofile.

In Figur 1a und 1b ist ein Schaufelrad 4 gezeigt, welches aus stark gekrümmten Schaufelblättern 5 besteht. Die Schaufelblätter 5 werden durch Vorlaufkanten 6 und Nachlaufkanten 7 begrenzt. Die Vorlaufkante 6 weist ein erstes Profil 8 auf, während die Nachlaufkante 7 eines Schaufelblattes 5 mit einem zweiten Profil 9 versehen ist. In der gezeigten Ausführung ist jedes Schaufelblatt 5 mit Profilen 8 und 9 versehen. Es ist jedoch auch möglich, eine alternierende Anordnung von Schaufelblättern 5 um die Schaufelradnabe anzuordnen, d.h. einem beidseitig profilierten Schaufelblatt 5 folgt ein Schaufelblatt 5 ohne profilierte Vorlauf- und Nachlaufkanten, und schließlich folgt wieder ein beidseitig profiliertes Schaufelblatt 5 und so fort. Eine andere denkbare Ausführung im obigen Sinne wäre es, alternierende Schaufelblätter 5 anzuordnen, bei denen jeweils nur eine der Kanten mit einem Profil versehen ist.
Die in Figur 1a gezeigte Anordnung ist jedoch vorzugsweise zu verwenden.

Durch die starke Krümmung der Vorlaufkante 6 im äußeren Bereich der Schaufelblätter 5, im Vergleich zur Nachlaufkante 7 des vorhergehenden Schaufelblattes 5, bildet sich ein keilförmiger Einlaufbereich 18. Dadurch gelangen auch Falzexemplare 3, die mit ihrem offenen Ende in das Schaufelrad 4 transportiert werden, zuverlässig und sicher zur Abbremsung (siehe Fig. 3). Jede der Schaufelradtaschen 14 für ein einlaufendes Falzexemplar 3 ist bestimmt von einem nachlaufenden oder hinteren Schaufelblatt 5 mit einer Vorlaufkante 6 in bezug auf ein einlaufendes Falzexemplar und von einem vorlaufenden oder vorderen Schaufelblatt 5 mit einer Nachlaufkante 7 in bezug auf das einlaufende Falzexemplar 3.

Die durch die Schaufelblätter 5 gebildeten Schaufelradtaschen 14 sind in einem inneren Bereich stärker in Richtung der Schaufelradnabe 16 gekrümmt. Dies erlaubt eine kontrollierte Verformung der Falzexemplare 3, was einen Abbau der kinetischen Energie der Falzexemplare zur Folge hat. Die Schaufelradnabe 16 hat eine Mitte 23.

Die Darstellung der Schaufelradnabe 16 in der Vorderansicht der Fig. 1b zeigt eine Möglichkeit der Befestigung des Schaufelrads 4 auf einer Trägerwelle.

In Fig. 2a und 2b sind Details der Profilierung von Nachlaufkanten 7 der Schaufelblätter 5 wiedergegeben. Fig. 2b zeigt eine erste konkave Ausnehmung 11 an der Nachlaufkante 7 eines Schaufelblattes 5. Die Nachlaufkante 7 weist im Anschluß an eine in Fig. 3 gezeigte Verzögerungsstrecke 10 einen Einlaufabschnitt 24 auf. An diesen schließt sich ein Auslaufabschnitt 20 an. Die Schaufelradtasche 14 wird durch die Vorlaufkante 6 und die Nachlaufkante 7 bestimmt.

In Fig. 2a ist eine konkave Ausnehmung 12 im Detail gezeigt.
Diese befindet sich ebenfalls an der Nachlaufkante 7 eines Schaufelblattes 5, jedoch weiter unten in der Schaufelradtasche 14 (siehe Fig. 1a). Die konkave Ausnehmung 12 weist ferner einen Einlaufabschnitt 25 wie auch einen Auslaufabschnitt 21 auf, um die Falzexemplare 3 abzubremsen.

Figur 3 zeigt einen vergrößerten Ausschnitt eines Schaufelrads mit Details der Kantenprofilierung. über Transportbandrollen 2 umlaufende Transportbänder 1 führen Falzexemplare 3 in einen Einlaufbereich 18 ein. Im gezeigten Ausführungsbeispiel ist der Einlaufbereich 18 keilförmig ausgebildet. Das vorlaufende Ende des Falzexemplars 3 und die Tangente der Auftreffstrecke 13 formen dabei einen Winkel Ω₁.
Dieser Winkel Ω₁ liegt vorzugsweise zwischen 15° und 20°. Das Falzexemplar 3 durchläuft entlang der Auftreffstrecke 13 einen ersten Abbremsschritt. Nach dem Durchlaufen der Auftreffstrecke 13 gelangt das vorlaufende Ende des Falzexemplars 3 unter einem Winkel Ω₂ auf eine Verzögerungsstrecke 10, die an der Nachlaufkante 7 des vorhergehenden Schaufelblattes 5 ausgebildet ist. Der Winkel Ω₂ liegt vorzugsweise in einem Bereich zwischen 20° und 25°, wobei auch andere Winkel denkbar wären.

Entlang der Verzögerungsstrecke 10 unterliegt das Falzexemplar 3 einem zweiten Abbremsschritt.
Während der ersten beiden Abbremsschritte durch die Auftreffstrecke 13 und die Verzögerungsstrecke 10 wird den Falzexemplaren neben einer Abbremsung durch Reibung eine kontrollierte Deformation aufgeprägt, durch welche die kinetische Energie der Falzexemplare 3 noch zusätzlich herabgesetzt wird. Dabei ist von großer Bedeutung, daß das Falzexemplar 3 in seiner gesamten Länge während seiner Passage von Auftreffstrecke 13 und Verzögerungsstrecke 10 verformt und zu Änderungen der Bewegungsrichtungen veranlaßt wird. Dadurch steht die gesamte Länge des Falzexemplars 3 als nutzbare Bremsfläche zur Verfügung, nicht nur das vorlaufende Ende des Falzexemplars 3. Zudem werden alle Partien des Falzexemplars 3 zur Verformung und damit zur Herabsetzung der kinetischen Energie benutzt. Dadurch wird die mechanische Beanspruchung der Falzexemplare 3 gleichmäßig verteilt und eine Beschädigung des empfindlichen vorlaufenden Endes der Falzexemplare 3 verhindert.

Nach Passage der Verzögerungsstrecke 10 der Nachlaufkante 7 gelangt das vorlaufende Ende des Falzexemplars 3 in den Einlaufabschnitt 24 der konkaven Ausnehmung 11 in der Nachlaufkante 7. Nach Erreichen der konkaven Ausnehmung 11 ist das Falzexemplar 3 vollständig in die Schaufelradtasche 14 eingetreten. Dadurch wird ein Flattern des rückwärtigen Teils des Falzexemplars 3 im Eintrittsbereich der Schaufelradtasche 14 vermieden.

Durch das Einlaufen des vorlaufenden Endes des Falzexemplars 3 erfährt dieses einen dritten Abbremsschritt und folgt nach der Verzögerung durch die in diesem Ausführungsbeispiel nasenförmig ausgebildete Mulde und nach Passage des Auslaufabschnitts 20 wieder der weiteren Krümmung der Schaufelradtaschen 14. Der Winkel zwischen der gedachten Verlängerung des Einlaufabschnitts 24 und dem Auslaufabschnitt 20, mit »₁ bezeichnet, beträgt vorzugsweise 55°, wobei er auch einen niedrigeren Wert annehmen kann. Nach diesem dritten Abbremsschritt gelangt das vorlaufende Ende des Falzexemplars 3 in eine weitere konkave Ausnehmung 12.
Durch diese im unteren Bereich der Schaufelradtasche 14 vorgesehene, nasenförmig ausgebildete Mulde wird das vorlaufende Ende des Falzexemplars 3 nochmals verzögert.
Zwischen der gedachten Verlängerung des Einlaufabschnitts 25 und dem Auslaufabschnitt 21 entsteht der Winkel »₂, der vorzugsweise 70° beträgt, jedoch auch andere Werte annehmen kann. Der sich hinter der konkaven Ausnehmung 12 anschließende stark gekrümmte Bereich der Schaufelradtasche 14 erstreckt sich bis auf den Taschengrund 15, auf dem das verzögerte Falzexemplar 3 schließlich auftrifft.

Im Unterschied zu den beiden erstgenannten Abbremsschritten auf der Auftreffstrecke 13 und der Verzögerungsstrecke 10 erfolgt beim dritten und vierten Abbremsschritt eine gezielte Abbremsung des vor laufenden Endes des Falzexemplars 3, welches bereits zwei Abbremsschritte durchlaufen hat. Nachdem das vorlaufende Ende des Falzexemplars 3 die konkaven Ausnehmungen 11 und 12 passiert hat, wird dem verbleibenden Teil des Falzexemplars 3 eine Bewegung entlang den Ausnehmungen 11 und 12 aufgezwungen und somit weitere kinetische Energie abgebaut. Durch die mit einem Profil 9 - bestehend aus der Verzögerungsstrecke 10 und den konkaven Ausnehmungen 11 und 12 - versehene Nachlaufkante 7, sowie durch die mit einem Profil 8 - bestehend aus Auftreffstrecke 13 und starker Krümmung - versehene Vorlaufkante 6 wird eine gezielte Verzögerung der einzelnen Falzexemplare 3 erreicht. Dadurch bleibt ein Abstreifen der Falzexemplare 3 mit konstanter Geschwindigkeit gewährleistet.
Die Länge der Schaufelradtaschen 14 kann die Länge der abzubremsenden Falzexemplare 3 übersteigen. Dadurch steht ein langer Bremsweg zur Verfügung. Die Länge der Schaufelradtasche 14 sollte so ausgelegt sein, daß das schrittweise abgebremste Falzexemplar 3 den Taschengrund 15 erreicht und dort eine weitere Abbremsung erfährt. Dann ist das Falzexemplar 3 bereits soweit verzögert, daß eine Beschädigung der Falzexemplar-Kanten ausgeschlossen ist. Das Erreichen des Taschengrundes 15 gewährleistet, daß die von einem Abstreifer abgenommenen Falzexemplare 3 als gleichmäßig geschuppter Strom ausgelegt werden können.

Das oben beschriebene Verlangsamungskonzept für Falzexemplare durch Profilierung der Schaufelblattkanten besteht demnach aus einer großflächigen Abbremsung durch Reibung als erste Verlangsamungsschritte. Gleichzeitig werden den Falzexemplaren 3 Verformungen aufgeprägt, welche die kinetische Energie der sich mit hoher Geschwindigkeit bewegenden Falzexemplare zusätzlich herabsetzen. Beim dritten und vierten Abbremsschritt absorbieren den Falzexemplaren zusätzlich aufgeprägte Deformationen kinetische Energie und verstärken die reibungsbehaftete Verlangsamung, da die verformten Bereiche der Falzexemplare mit größerer Normalkraft an die Vorlaufkante 6 bzw. die Nachlaufkante 7 gedrückt werden. Schließlich gelangen Falzexemplare auf den Grund 15 der Taschen. In Abwandlung des der Erfindung zugrundeliegenden Gedankens wäre es auch denkbar, die Kanten der Schaufelblätter 5 wellenförmig zu profilieren, um einen Abbau der kinetischen Energie der Falzexemplare 3 nur aufgrund einer diesen aufgeprägten Verformung zu erreichen.
Andererseits ist es auch möglich, Schaufelräder so auszubilden, daß sich an der Nachlaufkante 7 mehrere konvex oder konkav geformte Mulden oder Ausnehmungen befinden und Auftreffstrecken 13 und/oder Verzögerungsstrecken 10 nicht vorgesehen sind. Das beste Resultat wird jedoch erzielt durch eine Kombination von großflächiger Abbremsung durch Reibung, durch kontrollierte Verformung der Falzexemplare zum Abbau der kinetischen Energie, sowie durch gezielte Verzögerung der Falzexemplare 3 und das Abstreifen, nachdem diese den Taschengrund 15 erreicht haben.

Die Vorlaufkante 6 im Bereich der Auftreffstrecke 13 und die Nachlaufkante 7 im Bereich der Verzögerungsstrecke 10 der ersten und der zweiten konkaven Ausnehmung 11 und 12 können aus farbabstoßendem Material gebildet sein.

In den Fig. 4a und 4b sind Ausführungsmöglichkeiten für Schaufelblattkantenprofile dargestellt.

Fig. 4a zeigt eine Schaufelradtasche 14, die in ihrem der Schaufelradnabe 16 näherliegenden Taschenbereich mehrfach mäanderförmig gekrümmt ist. Dabei weisen die Vorlaufkante 6 und die Nachlaufkante 7 der Schaufelblätter 5 im Anschluß an den Einlaufbereich 18 ein mehrfach gekrümmtes Profil auf, welches aus konvexen Vorsprüngen 27 und diesen entsprechenden konkaven Mulden 28 bestehen kann.

In Fig. 4b ist eine andere Taschenkonfiguration gezeigt. Bei dieser Konfiguration ist der Einlaufbereich 26 wesentlich länger und breiter gehalten als in dem in Fig. 4a gezeigten Ausführungsbeispiel.

Die Nachlaufkante 7 ist mit einer unsteten Kontur 19 versehen, mit deren Hilfe die Falzexemplare 3 abgebremst werden, bevor sie auf den Taschengrund 15 auftreffen. Dabei kann die Nachlaufkante 7 eines Schaufelblattes 5 mit einer Vielzahl solcher Konturen 19 versehen sein.

## Patentansprüche

1. Auslageeinrichtung im Falzapparat einer Rotationsdruckmaschine, mit mindestens einem Schaufelrad (4), welches aus einzelnen Schaufelblättern (5) besteht, zwischen denen Schaufelradtaschen (14) zur Aufnahme eintretender Falzexemplare (3) gebildet sind, und die Vorlaufkante (6) eines hinteren Schaufelblattes (5) - bezogen auf ein eintretendes Falzexemplar (3) - ein erstes Profil (8), die Nachlaufkante (7) eines vorderen Schaufelblattes (5) - bezogen auf ein eintretendes Falzexemplar (3) - ein zweites Profil (9) aufweist, und wobei
das zweite Profil (9) der Schaufelblätter (5) an deren Nachlaufkante (7) eine Verzögerungsstrecke (10), sowie eine erste und eine zweite konkave Ausnehmung (11), (12) umfaßt.

2. Auslageeinrichtung gemäß Anspruch 1,
**dadurch gekennzeichnet**,
daß das erste Profil (8) der Schaufelblätter (5) an deren Vorlaufkante (6) eine Auftreffstrecke (13) aufweist und die Schaufelradtaschen (14), gebildet aus Vorlaufkante (6) und Nachlaufkante (7), im Bereich des Taschengrundes (15) gebogen sind.

3. Auslageeinrichtung gemäß Anspruch 1,
**dadurch gekennzeichnet**,
daß die Schaufelradtaschen (14) mehrfach mäanderförmig gekrümmt ausgebildet sind.

4. Auslageeinrichtung gemäß Anspruch 1,
**dadurch gekennzeichnet**,
daß die Schaufelradtaschen (14) einen Einlaufbereich (18) aufweisen und eine Verengung, die durch eine unstet verlaufende Kontur (19) an der Nachlaufkante (7) des Schaufelblattes (5) gebildet wird.

5. Auslageeinrichtung gemäß Anspruch 1,
**dadurch gekennzeichnet**,
daß das erste Profil (8) der Schaufelblätter (5) an deren Vorlaufkante (6) eine Auftreffstrecke (13) aufweist und zwischen einem in die Schaufelradtasche (14) eintretenden Falzprodukt (3) und der genannten Auftreffstrecke (13) ein gegebener Winkel Ω₁ gebildet wird.

6. Auslageeinrichtung gemäß Anspruch 1,
**dadurch gekennzeichnet**,
daß zwischen dem Ende der Auftreffstrecke (13) an der Vorlaufkante (6) der Schaufelblätter (5) und einem die Auftreffstrecke (13) verlassenden Falzexemplar (3) ein gegebener Winkel Ω₂ gebildet wird.

7. Auslageeinrichtung gemäß Anspruch 1,
**dadurch gekennzeichnet**,
daß zwischen dem vorlaufenden Ende eines Falzexemplars (3) und einem Auslaufabschnitt (20) der ersten konkaven Ausnehmung (11) ein gegebener Winkel »₁ gebildet wird.

8. Auslageeinrichtung gemäß Anspruch 1,
**dadurch gekennzeichnet**,
daß zwischen dem vorlaufenden Ende eines Falzexemplars (3) und einem Auslaufabschnitt (21) der zweiten konkaven Ausnehmung (12) ein gegebener Winkel »₂ gebildet wird.

9. Auslageeinrichtung gemäß Anspruch 1,
**dadurch gekennzeichnet**,
daß die Länge der Schaufelradtaschen (14) die der Falzexemplare (3) übersteigt.

10. Auslageeinrichtung gemäß Anspruch 1,
**dadurch gekennzeichnet**,
daß das zweite Profil (9) der Schaufelblätter (5) an der Nachlaufkante (7) eine Verzögerungsstrecke (12), eine erste konkave Ausnehmung (11) und eine zweite konkave Ausnehmung (12) aufweist, daß das erste Profil (8) der Schaufelblätter (5) an der Vorlaufkante (6) eine Auftreffstrecke (13) aufweist, und daß die genannte Vorlaufkante (6) im Bereich der genannten Auftreffstrecke (13) und die genannte Nachlaufkante (7) im Bereich der genannten Verzögerungsstrecke (12) der genannten ersten konkaven Ausnehmung (11) und der genannten zweiten konkaven Ausnehmung (12) aus farbabstoßendem Material gebildet sind.

11. Auslageeinrichtung gemäß Anspruch 1,
**dadurch gekennzeichnet**,
daß die Falzexemplare (3) in ihrer gesamten Länge von den Schaufelradtaschen (14) aufgenommen werden.

## Claims

1. Delivery device in the folding apparatus of a rotary printing machine, which delivery device has at least one fan wheel (4) consisting of individual fan blades (5), between which fan-wheel pockets (14) for receiving incoming folded copies (3) are formed, and the leading edge (6) of a rear fan blade (5), relative to an incoming folded copy (3), has a first profile (8), the trailing edge (7) of a front fan blade (5), relative to an incoming folded copy (3), has a second profile (9), and the second profile (9) of the fan blades (5) comprising, on the trailing edge (7) of the latter, a delay path (10), as well as a first and a second concave recess (11), (12).

2. Delivery device according to Claim 1, characterised in that the first profile (8) of the fan blades (5) has, on the leading edge (6) of the latter, an impact path (13), and the fan-wheel pockets (14), formed from leading edge (6) and trailing edge (7), are bent in the region of the pocket bottom (15).

3. Delivery device according to Claim 1, characterised in that the fan-wheel pockets (14) are multiply curved in a meander-like manner.

4. Delivery device according to Claim 1, characterised in that the fan-wheel pockets (14) have an entry region (18) and a narrowing which is formed by a discontinuously extending contour (19) on the trailing edge (7) of the fan blade (5).

5. Delivery device according to Claim 1, characterised in that the first profile (8) of the fan blades (5) has, on the leading edge (6) of the latter, an impact path (13), and a given angle Ω₁ is formed between a folded product (3) entering the fan-wheel pocket (14) and the said impact path (13).

6. Delivery device according to Claim 1, characterised in that a given angle Ω₂ is formed between the end of the impact path (13) on the leading edge (6) of the fan blades (5) and a folded copy (3) leaving the impact path (13).

7. Delivery device according to Claim 1, characterised in that a given angle »₁ is formed between the leading end of a folded copy (3) and an exit portion (20) of the first concave recess (11).

8. Delivery device according to Claim 1, characterised in that a given angle »₂ is formed between the leading end of a folded copy (3) and an exit portion (21) of the second concave recess (12).

9. Delivery device according to Claim 1, characterised in that the length of the fan-wheel pockets (14) exceeds that of the folded copies (3).

10. Delivery device according to Claim 1, characterised in that the second profile (9) of the fan blades (5) has, on the trailing edge (7), a delay path (10), a first concave recess (11) and a second concave recess (12), in that the first profile (8) of the fan blades (5) has an impact path (13) on the leading edge (6), and in that the said leading edge (6) is formed in the region of the said impact path (13) and the said trailing edge (7) is formed in the region of the said delay path (10) of the said first concave recess (11) and of the said second concave recess (12) from ink-repelling material.

11. Delivery device according to Claim 1, characterised in that the folded copies (3) are received over their entire length by the fan-wheel pockets (14).

## Revendications

1. Dispositif receveur d'un appareil de pliage d'une machine rotative à imprimer, comprenant au moins une roue à pales (4) qui se compose de pales individuelles (5) entre lesquelles sont formées des poches (14) de la roue à pales destinées à réceptionner les exemplaires pliés entrants (3) et le bord de tête (6) d'une pale arrière (5) - par rapport à un exemplaire plié entrant (3) - présentant un premier profil (8), le bord de fuite (7) d'une pale avant (5) - par rapport à un exemplaire plié entrant (3) - présentant un second profil (9) et le second profil (9) des pales (5) comprenant sur leur bord de fuite (7) un trajet de décélération (10) ainsi qu'un premier et un second évidement concave (11), (12).

2. Dispositif receveur selon la revendication 1, caractérisé en ce que le premier profil (8) des pales (5) présente sur leur bord de tête (6) un trajet d'impact (13) et les poches (14) de la roue à pales, qui sont formées du bord de tête (6) et du bord de fuite (7), sont incurvées dans la zone du fond (15) de la poche.

3. Dispositif receveur selon la revendication 1, caractérisé en ce que les poches (14) de la roue à pales sont incurvées plusieurs fois de manière à former des méandres.

4. Dispositif receveur selon la revendication 1, caractérisé en ce que les poches (14) de la roue à pales comportent une zone d'entrée (18) et un rétrécissement qui est formé d'un contour irrégulier (19) du bord de fuite (7) de la pale (5).

5. Dispositif receveur selon la revendication 1, caractérisé en ce que le premier profil (8) des pales (5) comporte sur leur bord de tête (6) un trajet d'impact (13) et un premier angle donné Ω₁ est formé entre un produit plié (3) entrant dans la poche (14) de la roue à pales et ledit trajet d'impact (13).

6. Dispositif receveur selon la revendication 1, caractérisé en ce qu'un angle donné Ω₂ est formé entre la fin du trajet d'impact (13) du bord de tête (6) des pales (5) et un exemplaire plié (3) quittant le trajet d'impact (13).

7. Dispositif receveur selon la revendication 1, caractérisé en ce qu'un angle donné »₁ est formé entre l'extrémité de tête d'un exemplaire plié (3) et une partie (20) de sortie du premier évidement concave (11).

8. Dispositif receveur selon la revendication 1, caractérisé en ce qu'un angle donné »₂ est formé entre le bord de tête d'un exemplaire plié (3) et la partie (21) de sortie du second évidement concave (12).

9. Dispositif receveur selon la revendication 1, caractérisé en ce que la longueur des poches (14) de la roue à pales dépasse celle des exemplaires pliés (3).

10. Dispositif receveur selon la revendication 1, caractérisé en ce que le second profil (9) des pales (5) comporte sur le bord de fuite (7) un trajet de décélération (12), un premier évidement concave (11) et un second évidement concave (12), en ce que le premier profil (8) des pales (5) comporte sur le bord de tête (6) un trajet d'impact (13) et en ce que ledit bord de tête (6) est réalisé en une matière répulsive à l'encre dans la zone dudit trajet d'impact (13) et ledit bord de fuite (7) l'est aussi dans la zone dudit trajet de décélération (12), dudit premier évidement concave (11) et dudit second évidement concave (12).

11. Dispositif receveur selon la revendication 1, caractérisé en ce que les exemplaires pliés (3) sont reçus sur la totalité de leur longueur par les poches (14) de la roue à pales.
